# EUROPÄISCHE PATENTSCHRIFT

(11) **EP 0 314 994 B1**
(45) Veröffentlichungstag und Bekanntmachung des Hinweises auf die Patenterteilung: **17.07.1991**
(21) Anmeldenummer: 88117547.5
(22) Anmeldetag: 21.10.1988
(51) Int. Cl.: F04B 9/12, F04B 43/06

(54) **Pumpanordnung mit Doppelpumpe**
Pump arrangement with double pump
Dispositif de pompage avec double pompe

(30) Priorität: 04.11.1987 DE 3737350
(43) Veröffentlichungstag der Anmeldung: 10.05.1989
(73) Patentinhaber: Böllhoff Verfahrenstechnik GmbH & Co. KG, D-33649 Bielefeld (DE)
(72) Erfinder: Schlinkheider, Wilfried, D-4800 Bielefeld 16 (DE)
(74) Vertreter: Knoblauch, Ulrich, Dr.-Ing.

(56) Entgegenhaltungen:
- EP-A- 0 226 070
- DE-A- 2 408 006
- DE-A- 3 542 926
- FR-A- 1 350 149
- FR-A- 2 161 614
- GB-A- 2 140 097
- US-A- 4 381 180

## Beschreibung

Die Erfindung bezieht sich auf eine Pumpenanordnung mit einer zwei abwechselnd fördernde Einzelpumpen aufweisenden Doppelpumpe, bei der ein mit einem Umsteuerventil versehener, insbesondere pneumatischer Kolbenmotor mittels seiner hin- und hergehenden Kolbenstange die Einzelpumpen antreibt, zwei ortsfest angeordnete Endlagenschaltelemente jeweils am Ende des Motorhubs betätigbar sind, die Kolbenstange mit Betätigungselementen verbunden ist, die jeweils einem der beiden Endlagenschaltelemente zugeordnet sind und dieses jeweils am Ende des dem Saughub der zugehörigen Einzelpumpe entsprechenden Motorhubs betätigen und der Kolbenmotor zwei mit der Kolbenstange verbundene Kolben aufweist, deren Hubvolumen verstellbar ist.

Der Begriff "Kolben" wird hierbei in seiner allgemeinen Bedeutung verwendet. Er umfaßt alle Formen von Motorelementen, die bei Druckbeaufschlagung die Kolbenstange axial antreiben. Hierzu gehören nicht nur im Zylinder gleitend verschiebbare, starre Kolben, sondern auch als Membran ausgebildete oder damit kombinierte Kolben.

Bei einer bekannten Pumpenanordnung dieser Art (US-A-43 81 180) sind zwei annähernd parallele Membranen vorgesehen, die je einen Pumpenraum und einen Motorraum voneinander trennen, wobei sich die Motorräume auf den einander zugewandten Seiten der Membranen befinden. Die Membranen sind durch eine einteilige, durchgehende Kolbenstange verbunden, auf der die Betätigungselemente zur Änderung des wirksamen Pumpenhubs verstellbar sind. Jede Verstellung führt aber auch zu einer Größenänderung des zu Beginn des Druckhubes vorhandenen Hubraums des pneumatisch betriebenen Motors. Dementsprechend ergeben sich unterschiedlich lange Druckaufbauzeiten. Die Förderhübe der beiden Einzelpumpen können einen erheblichen zeitlichen Abstand voneinander erhalten, was störende Pulsationen ergibt.

Bei einer weiteren bekannten Pumpenanordnung (DE-OS 30 31 067) ist ein pneumatischer Axialkolbenmotor zwischen den beiden Einzelpumpen angeordnet. Die Endlagenventile sind an den Stirnwänden des Motorzylinders angeordnet und werden vom Kolben betätigt, kurz bevor dieser an der Stirnwand anliegt. Die beiden als Ventile ausgebildeten Endlagenschaltelemente steuern ihrerseits das Umsteuerventil. Der pneumatische Axialkolbenmotor hat daher einen konstanten Hub. Die Kolbenstange nimmt für jede Einzelpumpe einen in einem Zylinder geführten Verdrängerkolben mit, der bei jedem Druckhub aus seinem Hubraum Druckflüssigkeit in einen von einem axial bewegbaren Pumpelement, nämlich einer Membran, begrenzten Arbeitsraum fördert. Hierbei ist ein Flüssigkeitsbehälter vorgesehen, der mittels eines Ventils zumindest am Ende des Saughubs mit dem Hubraum in Verbindung steht. Das Ventil wird dadurch gebildet, daß die Stirnseite des Verdrängerkolbens eine Steueröffnung in der Zylinderwand überdeckt. Zur Änderung des Pumpen-Hubvolumens können die Zylinder und damit die Steueröffnungen mittels eines Drehknopfes axial verschoben werden. Durch diese Verlagerung ändert sich der Totweg bis zur Überdeckung der Steueröffnung und damit das wirksame Hubvolumen. Die Verstellung muß für jede Einzelpumpe gesondert vorgenommen werden. Bei beiden Pumpen die gleiche Volumenänderung vorzunehmen, ist schwierig.

Bei einer anderen bekannten Pumpenanordnung (DE-OS 35 44 016) betätigt ein pneumatischer Axialkolbenmotor mit konstantem Hub zwei Doppelpumpen, deren Betätigungsstangen über ein Kupplungsstück von der Motorkolbenstange mitnehmbar sind. Die Betätigungsstange der einen Doppelpumpe besteht aus zwei Abschnitten, die über eine Spannvorrichtung miteinander verbunden sind, so daß durch Verdrehen der Spannhülse der axiale Abstand der beiden Stangenabschnitte symmetrisch zueinander verändert wird. Hierdurch wird der Totweg, den jeder Verdrängerkolben bis zum Übersteuern der Steueröffnung im gehäusefesten Zylinder durchlaufen muß, verändert, was zu einer gleichgroßen Änderung der Hubvolumen in beiden Einzelpumpen führt. Wenn das Hubvolumen auf geringere Werte verstellt wird, verteilt sich die Antriebsleistung periodisch schwankend ungleichmäßig auf die parallel arbeitenden Pumpen.

Der Erfindung liegt die Aufgabe zugrunde, eine insbesondere für die Förderung von zwei oder mehr Komponenten geeignete Pumpenanordnung der eingangs beschriebenen Art mit stufenloser Hubverstellung anzugeben, bei der die Pulsation geringer gehalten werden kann.

Diese Aufgabe wird erfindungsgemäß dadurch gelöst, daß die Kolbenstange zwei je einer Einzelpumpe zugeordnete als Teile ausgebildete Abschnitte, die mit den jeweiligen Kolben und den Betätigungselementen fest verbunden sind, aufweist, wobei der axiale Abstand der Abschnitte mittels einer Verstellvorrichtung ändebar ist, und daß sich die Kolben bei Betätigung des zugehörigen Endlagenschaltelements für jedes durch die Verstell vorrichtung eingestelle Hubvolumen in Anlage an einer stirnseitigen Endfläche des Motorhubraums oder etwas davor befinden.

Bei dieser Konstruktion ist das jeweilige Hubvolumen der beiden Einzelpumpen durch den eingestellten Hub des Axialkolbenmotors vorgegeben. Während die Kolben des Motors und die Pumpelemente der Einzelpumpen am Ende des Druckhubes Umkehrpositionen einnehmen, die von der Hubeinstellung abhängig sind, erreichen sie bei jeder Hubeinstellung am Ende des Saughubes jeweils die gleiche Endlage. Daher ist das bis zum Beginn des Druckhubes der jeweiligen Einzelpumpe mit Druckmedium, insbesondere Druckluft, zu füllende Volumen des Motorhubraums unabhängig von der Hubeinstellung konstant und kann durch entsprechende Ausgestaltung des Totraums minimal gehalten werden. Dies ergibt einen günstigen Wirkungsgrad. Da bei den Einzelpumpen keine Totwege durchlaufen werden müssen, können sich deren Druckhübe unmittelbar aneinander anschließen, so daß ein durch Leerhub hervorgerufener Druckabfall vermieden wird. Daher eignet sich die Pumpenanordnung insbesondere für die kontinuierliche Versorgung von Spritzeinrichtungen.

Für die axiale Verstellung gibt es verschiedene Möglichkeiten. Bevorzugt wird eine symmetrische Verstellung. Diese wird auf einfache Weise dadurch erreicht, daß die Verstellvorrichtung ein Kupplungsstück aufweist, das mit gegenläufigen Gewinden an den beiden Kolbenstangenabschnitten angreift und mit einer Drehmoment-Angriffsfläche versehen ist.

Besonders vorteilhaft ist es, daß die Kolben sich in ihrer Endlage an der stirnseitigen Endfläche der Motorhubraums abstützen. Hierdurch läßt sich der Totraum im Motorhubraum besonders klein halten. Außerdem wird das Endlagenschaltelement gegen Überlastung geschützt.

Bei einer bevorzugten Ausführung begrenzen die beiden Kolben des Axialkolbenmotors mit ihren einander zugewandten Seiten je einen Motorhubraum und mit ihren einander abgewandten Seiten je einen unter Umgebungsdruck stehenden Raum.

Bei einer Alternative begrenzen die beiden Kolben des Axialkolbenmotors mit ihren einander zugewandten Seiten je einen Motorhubraum und mit ihren einander abgewandten Seiten je eine Pumpenkammer einer Einzelpumpe.

Wenn die Kolbenstange für jede Einzelpumpe einen Verdrängerkolben in einem Zylinder mitnimmt, der bei jedem Druckhub aus seinem Hubraum Druckflüssigkeit in einen von einem axial bewegbaren Pumpelement begrenzten Arbeitsraum fördert, und ein Flüssigkeitsbehälter vorgesehen ist, der mittels eines Ventils zumindest am Ende des Saughubs mit dem Hubraum in Verbindung steht, kann man infolge der von der Hubeinstellung unabhängigen Endlage der Verdrängerkolben die Zylinder für beide Verdrängerkolben gehäusefest anordnen.

In diesem Zusammenhang ist es günstig, daß der abgedichtet in der Zylinderbohrung geführte Verdrängerkolben relativ zur Kolbenstange um ein begrenztes Stück axial verschiebbar ist, daß der Antrieb des Verdrängerkolbens beim Druckhub durch Anlage einer Stirnfläche der Kolbenstange an der dem Hubraum abgewandten Stirnfläche des Verdrängerkolbens und der Antrieb beim Saughub mittels zweier entgegengesetzt gerichteter Mitnahmeflächen an Kolbenstange und Verdrängerkolben erfolgt und daß das Ventil zwischen den beim Druckhub aneinanderliegenden Stirnflächen von Kolbenstange und Verdrängerkolben gebildet und über mindestens einen durch den Verdrängerkolben verlaufenden Längskanal mit dem Hubraum verbunden ist. Bei dieser Weiterbildung ist ein Ausgleich bei Flüssigkeitsmangel im Arbeitsraum möglich. Dadurch werden Leckverluste und damit verbundene Nachteile vermindert.

Eine besonders sinnvolle Anwendung der Erfindung besteht in der Förderung von zwei oder mehr Komponenten. Dies erfolgt durch mindestens eine zweite, zwei abwechselnd fördernde Einzelpumpen aufweisende Doppelpumpe, deren Axialkolbenmotor einen durch ortsfeste Endlagenschaltelemente bestimmten Hub durchläuft, und durch eine Umsteuerventil-Schaltung, die die Doppelpumpen im Gleich- oder Gegentakt betreibt. Auf diese Weise lassen sich mit hoher Genauigkeit zwei oder mehr Komponenten mischen. Ein bevorzugter Anwendungszweck ist die Zufuhr von Zwei-Komponenten-Lacken zu einer Spritzvorrichtung.

Hierbei kann die zweite Doppelpumpe einen festen Hub oder ebenfalls einen einstellbaren Hub haben. Es lassen sich in weiten Bereichen beliebige Mischungsverhältnisse einstellen. Durch die synchrone Umsteuerung ist dafür gesorgt, daß jedem Hub der einen Doppelpumpe ein Hub der anderen Doppelpumpe entspricht.

Ein gemeinsamer Hubanfang läßt sich auf sehr einfache Weise dadurch erzielen, daß zur Umsteuerung der Doppelpumpen zwei Reihenschaltungen aus je einem Endlagenschaltelement jeder Doppelpumpe vorgesehen sind. Erst wenn beide bzw. alle Doppelpumpen in ihre Endlage gelangt sind, erfolgt die Umsteuerung der Doppelpumpen.

Desweiteren kann für mindestens zwei Doppelpumpen ein gemeinsames Umsteuerventil vorgesehen werden. Dies vereinfacht den Aufbau.

Es können auch drei oder mehr Doppelpumpen vorgesehen und ihre Endlagenschaltelemente in Reihe geschaltet sein.

Die Erfindung wird nachstehend in der Zeichnung dargestellter, bevorzugter Ausführungsbeispiele näher erläutert. Es zeigen:

- Fig. 1: einen Längsschnitt durch eine erfindungsgemäße Niederdruck-Pumpenanordnung,
- Fig. 2: schematisch die Pumpenanordnung der Fig. 1 mit einem Schaltbild,
- Fig. 3: einen Teillängsschnitt durch eine erfindungsgemäße Hochdruck-Pumpenanordnung,
- Fig. 4: einen Teillängsschnitt durch eine dritte Ausführungsform und
- Fig. 5: zwei Doppelpumpen mit zugehörigem Schaltbild.

Die in Fig. 1 veranschaulichte Doppelpumpe 1 umfaßt zwei Einzelpumpen 2 und 3. Die Einzelpumpe 2 besitzt eine Pumpenkammer 4, die einerseits durch eine Stirnwand 5 und andererseits durch einen als Membran ausgebildeten Kolben 6 begrenzt wird. Die Pumpenkammer 4 steht über ein Saugventil 7 mit einer Saugleitung und über ein Druckventil 8 mit einer Druckleitung in Verbindung. In gleicher Weise besitzt die Einzelpumpe 3 eine Pumpenkammer 9, die durch eine Stirnwand 10 und einen als Membran ausgebildeten Kolben 11 begrenzt ist. Die Pumpenkammer 9 ist ebenfalls mit einem Saugventil 12 und einem Druckventil 13 verbunden.

Der Antrieb der beiden Einzelpumpen 2 und 3 erfolgt mit Hilfe eines Axialkolbenmotors 14, der zwei Motorhubräume 15 und 16 aufweist, die einerseits von einer Gehäusewand 17 bzw. 18 und andererseits von den Kolben 6 bzw. 11, solche hier als Motorkolben wirken, begrenzt sind.

Die beiden Kolben 6 und 11 sind über eine Kolbenstange 19 verbunden, die einen ersten Abschnitt 20, der mit dem Kolben 6 verbunden ist, und einen zweiten Abschnitt 21, der mit dem Kolben 11 verbunden ist, aufweist. Die beiden Abschnitte sind miteinander durch eine Verstellvorrichtung 22 in der Form eines Kupplungsstückes verbunden, das mit zwei gegenläufigen Gewinden 23 und 24 in die beiden Kolbenabschnitte 20 und 21 eingreift und mit einer Drehmoment-Angriffsfläche 25 versehen ist. Nach Lösen von zwei Kontermuttern 26 und 27 kann der axiale Abstand zwischen den beiden Abschnitten 20 und 21 geändert werden.

Ein als 5/2-Wegeventil ausgebildetes Umsteuerventil 28 weist einen Flachschieber 29 auf, der einen Drucklufteingang 30 wahlweise über einen Kanal 31 mit dem Motorhubraum 15 oder über einen Kanal 32 mit dem Motorhubraum 16 verbindet. Der jeweils andere Motorhubraum steht über den Innenraum dieses Umsteuerventils 28 und einen Ausgang 33 mit der Umgebungsluft in Verbindung. Der Flachschieber 29 wird durch einen Betätigungsschieber 34 verlagert, wenn jeweils der eine der beiden stirnseitigen Steuerdruckräume 35 bzw. 36 mit Druckluft versorgt wird.

Als Endlagenschaltelemente sind zwei ortsfeste Endlagenventile 37 und 38 vorgesehen. Ein Betätigungselement 39 für das Endlagenventil 37 ist mit dem Kolbenstangenabschnitt 21, ein Betätigungselement 40 für das Endlagenschaltventil 38 ist mit dem Kolbenstangenabschnitt 20 fest verbunden. Die Lage der Betätigungselemente 39 und 40 ist so getroffen, daß kurz nach Betätigung der Endlagenventile der zugehörige Kolben 11 an einer stirnseitigen Endfläche 41 bzw. der Kolben 6 an einer stirnseitigen Endfläche 42 des jeweiligen Motorhubraumes 15 bzw. 16 zur Anlage oder etwas davor zum Halten kommen kann.

In Fig. 2 ist schematisch die Doppelpumpe 1 mit den beiden Einzelpumpen 2 und 3 sowie dem zweiteiligen Motor 14 veranschaulicht. Die beiden Endlagenventile 37 und 38 sind über Steuerleitungen L1 bzw. L2 mit den Steuerdruckräumen 35 bzw. 36 des Umsteuerventils 28 verbunden. Der Eingang 44 speist die beiden Endlagenventile 37 und 38 mit Druckluft. Der Axialkolbenmotor 14 geht kontinuierlich hin und her, wobei abwechselnd jede Einzelpumpe 2 und 3 das gleiche Hubvolumen fördert.

Durch Verstellen der Verstellvorrichtung 22 kann der Abstand zwischen den beiden Kolben 6 und 11 geändert werden. Hierdurch wird gleichzeitig der Abstand zwischen den Betätigungselementen 39 und 40 geändert. Dies führt zu einer Variation des Motor- und Pumpenhubs, wobei jedoch die Lage der Kolben am Ende des Saughubes jeweils unverändert bleibt.

Bei der Ausführungsform nach Fig. 3 werden für entsprechende Teile um 100 erhöhte Bezugszeichen verwendet.

Unterschiedlich ist zunächst, daß der Axialkolbenmotor zwei steife Kolben 106 und 111 besitzt. Sie begrenzen auf den einander zugewandten Seiten die Motorhubräume 115 und 116. Die von den abgewandten Kolbenseiten begrenzten Räume 146 und 147 sind über Kanäle 148 und 148′ mit der Atmosphäre verbunden.

Die Einzelpumpe 102 besitzt eine Pumpenkammer, die von einem Pumpelement 149 in Form einer Membran begrenzt ist. Diese liegt unter dem Einfluß einer Rückstellfeder 150 gegen eine mit Löchern 151 versehene Stützplatte 152 an. Wenn von der Kolbenstange 119 ein Verdrängerkolben 153 im gehäusefesten Zylinder 154 nach links geschoben wird, verlagert sich Druckflüssigkeit aus dem Hubraum 155 in einen Arbeitsraum 156 zwischen Stützplatte 152 und Pumpelement 149. Beim Saughub des Verdrängerkolbens 153 kehrt das Pumpelement 149 unter dem Einfluß der Rückstellfeder 150 in die veranschaulichte Ruhelage zurück.

Der Verdrängerkolben 153 besitzt eine Umfangsdichtung 163 und einen Innenkanal 157. In der Ruhestellung wird er durch eine Feder 158 mit seiner eine Dichtung aufweisenden Stirnfläche 159 gegen eine Stirnfläche 160 der Kolbenstange 119 gedrückt. Außerhalb der Kolbenstange befinden sich Anschläge 161. Daher öffnet sich beim weiteren Zurückziehen der Kolbenstange 119 ein Ventil, das zwischen der Stirnfläche 159 und der Stirnfläche 160 gebildet wird. Es kann dann Flüssigkeit aus einem Flüssigkeitsbehälter 162 in den Hubraum 155 nachströmen, wenn dies erforderlich ist. Beim Druckhub nimmt die Kolbenstange 119 den Verdrängerkolben durch Anlage der Stirnflächen 159 und 160 aneinander mit. Beim Saughub, bei dem geringere Kräfte erforderlich sind, reicht die Feder 158 zwischen zwei einander entgegengerichteten Mitnahmeflächen aus, um den Verdrängerkolben 153 zurückzuführen. Weitere Einzelheiten ergeben sich aus der DE-OS 35 42 926. Auch in diesem Zusammenhang ist es von Interesse, daß die Kolbenstange unabhängig von jeder Hubvolumen-Verstellung immer die gleiche Endlage einnimmt, in der das Ventil zwischen den Stirnflächen 159 und 160 gerade etwas geöffnet ist.

Die Doppelpumpe 101 ist symmetrisch aufgebaut. Die Teile der zweiten Einzelpumpe entsprechen denjenigen der ersten Einzelpumpe 102.

Für die Ausführungsform nach Fig. 4 werden für entsprechende Teile um 200 erhöhte Bezugszeichen benutzt. Von der Doppelpumpe 201 ist lediglich die Einzelpumpe 202 veranschaulichte Der Abschnitt 220 der Kolbenstange 219 ist fest mit einem Verdrängerkolben 253 verbunden, der unter Zwischenlage einer Dichtung 263 im gehäusefesten Zylinder 254 geführt ist. Der Verdrängerkolben 253 wirkt daher als Pumpelement unmittelbar in der Pumpenkammer 204.

In Fig. 5 sind zwei Doppelpumpen 101 und 101a schematisch veranschaulicht. Die Doppelpumpe 101 weist die Einzelpumpen 102 und 103 auf, die von dem zweiteiligen Axialkolbenmotor 144 angetrieben werden. Die Doppelpumpe 101a weist die Einzelpumpen 102a und 103a auf, die von dem zweiteiligen Axialkolbenmotor 114a angetrieben werden. Beiden Doppelpumpen ist ein Umsteuerventil 128 gemeinsam. Der Kanal 131 führt daher zu je einem Motorhubraum und der Kanal 132 ebenfalls zu je einem Motorhubraum beider Doppelpumpen 101 und 101a.

Das mit Druckluft am Eingang 144 versorgte Endlagenventil 137 ist in Reihe mit dem Endlagenventil 137a geschaltet und lediglich diese Reihenschaltung wirkt auf den einen Steuerdruckraum des Umsteuerventils 128. In gleicher Weise sind die in Reihe miteinander liegenden Endlagenventile 138 und 138a mit dem anderen Steuerdruckraum des Umsteuerventils 128 verbunden. Dies hat zur Folge, daß das Umschalten beider Doppelpumpen erst erfolgt, wenn die langsamere der beiden parallel arbeitenden Einzelpumpen bzw. die den größeren Hub zurücklegende Einzelpumpe ihre Endlage erreicht hat. Alsdann erfolgt die Umschaltung, so daß anschließend wieder ein gemeinsamer Hub beider Doppelpumpen erfolgt. Die Reihenschaltungen bilden daher in Verbindung mit dem als 5/2-Wegeventil ausgebildeten Umsteuerventil 128 eine Umsteuerventil-Schaltung S, die beide Doppelpumpen im Gleichoder Gegentakt betreibt.

Die Schaltung der Fig. 5 kann auf mehr als zwei Doppelpumpen ausgedehnt werden, wobei dann die Reihenschaltungen je ein Endlagenventil aller Doppelpumpen enthalten. Wenn jede Doppelpumpe mit einem eigenen Umsteuerventil ausgestattet ist, kann trotzdem die Reihenschaltung der Fig. 5 angewendet werden, wobei dann jeweils eine Reihenschaltung auf die gleichartigen Steuerdruckräume beider Umsteuerventile wirkt. Statt der Endlagenventile können als Endlagenschaltelemente auch elektrische Endlagenschalter verwendet werden, beispielsweise wenn die Umsteuerventile elektromagnetisch betätigt werden. Auch die Reihenschaltung kann dann elektrisch aufgebaut sein.

## Patentansprüche

1. Pumpenanordnung mit einer zwei abwechselnd fördernde Einzelpumpen aufweisenden Doppelpumpe, bei der ein mit einem Umsteuerventil versehener, insbesondere pneumatischer kolbenmotor mittels seiner hin- und hergehenden Kolbenstange die Einzelpumpen antreibt, zwei ortsfest angeordnete Endlagenschaltelemente jeweils am Ende des Motorhubs betätigbar sind, die Kolbenstange mit Betätigungselementen verbunden ist, die jeweils einem der beiden Endlagenschalselemente zugeordnet sind und dieses jeweils am Ende des dem Saughub der zugehörigen Einzelpumpe entsprechenden Motorhubs betätigen und der Kolbenmotor zwei mit der Kolbenstange verbundene Kolben aufweist, deren Hubvolumen verstellbar ist, dadurch gekennzeichnet, daß die Kolbenstange (19; 119; 219) zwei je einer Einzelpumpe (2, 3; 102; 202) zugeordnete als Teile ausgebildete Abschnitte (20, 21; 120, 121; 220), die mit den jeweiligen Kolben (6, 11; 106, 111) und den Betätigungselementen (39, 40; 139, 140) fest verbunden sind, aufweist, wobei der axiale Abstand der Abschnitte (20, 21; 120, 121; 220, 221) mittels einer Verstellvorrichtung (22; 122) änderbar ist, und daß sich die Kolben (6, 11; 106, 111) bei Betätigung des zugehörigen Endlagenschaltelements (37, 38; 137, 138) für jedes durch die Verstellvorrichtung (22; 122) eingestellte Hubvolumen in Anlage an einer stirnseitigen Endfläche (41, 42; 141, 142) des Motorhubraums (15, 16; 115, 116) oder etwas davor befinden.

2. Pumpenanordnung nach Anspruch 1, dadurch gekennzeichnet, daß die Verstellvorrichtung (22) ein Kupplungsstück aufweist, das mit gegenläufigen Gewinden (23, 24) an den beiden Kolbenstangenabschnitten (20, 21) angreift und mit einer Drehmoment-Angriffsfläche (25) versehen ist.

3. Pumpenanordnung nach Anspruch 1 oder 2, dadurch gekennzeichnet, daß die Kolben (6, 11; 106, 111) sich in ihrer Endlage an der stirnseitigen Endfläche (41, 42; 141, 142) des Motorhubraums (15, 16; 115, 116) abstützen.

4. Pumpenanordnung nach einem der Ansprüche 1 bis 3, dadurch gekennzeichnet, daß die beiden Kolben (106, 111) des Axialkolbenmotors (114) mit ihren einander zugewandten Seiten je einen Motorhubraum (115, 116) und mit ihren einander abgewandten Seiten je einen unter Umgebungsdruck stehenden Raum (146, 147) begrenzen.

5. Pumpenanordnung nach einem der Ansprüche 1 bis 3, dadurch gekennzeichnet, daß die beiden Kolben (6, 11) des Axialkolbenmotors (14) mit ihren einander zugewandten Seiten je einen Motorhubraum (15, 16) und mit ihren einander abgewandten Seiten je eine Pumpkammer (4, 9) einer Einzelpumpe begrenzen.

6. Pumpenanordnung nach einem der Ansprüche 1 bis 4, bei der die Kolbenstange für jede Einzelpumpe einen Verdrängerkolben in einem Zylinder mitnimmt, der bei jedem Druckhub aus seinem Hubraum Druckflüssigkeit in einen von einem axial bewegbaren Pumpelement begrenzten Arbeitsraum fördert, und ein Flüssigkeitsbehälter vorgesehen ist, der mittels eines Ventils zumindest am Ende des Saughubs mit dem Hubraum in Verbindung steht, dadurch gekennzeichnet, daß die Zylinder (154) für beide Verdrängerkolben (153) gehäusefest angeordnet sind.

7. Pumpenanordnung nach Anspruch 6, dadurch gekennzeichnet, daß der abgedichtet in der Zylinderbohrung geführte Verdrängerkolben (153) relativ zur Kolbenstange (119) um ein begrenztes Stück axial verschiebbar ist, daß der Antrieb des Verdrängerkolbens beim Druckhub durch Anlage einer Stirnfläche (160) der Kolbenstange an der dem Hubraum (155) abgewandten Stirnfläche (159) des Verdrängerkolbens und der Antrieb beim Saughub mittels zweier entgegengesetzt gerichteter Mitnahmeflächen an Kolbenstange und Verdrängerkolben erfolgt und daß das Ventil zwischen den beim Druckhub aneinanderliegenden Stirnflächen (159, 160) von Kolbenstange und Verdrängerkolben gebildet und über mindestens einen durch den Verdrängerkolben verlaufenden Längskanal (157) mit dem Hubraum (155) verbunden ist.

8. Pumpenanordnung nach einem der Ansprüche 1 bis 7, gekennzeichnet durch mindestens eine zweite, zwei abwechselnd fördernde Einzelpumpen (102a, 103a) aufweisende Doppelpumpe (101a), deren Axialkolbenmotor (114a) einen durch ortsfeste Endlagenschaltelemente bestimmten Hub durchläuft, und durch eine Umsteuerventil-Schaltung (S), die die Doppelpumpen (101, 101a) im Gleich- oder Gegentakt betreibt.

9. Pumpenanordnung nach Anspruch 8, dadurch gekennzeichnet, daß zur Umsteuerung der Doppelpumpen (101, 101a) zwei Reihenschaltungen aus je einem Endlagenschaltelement (137, 137a, 138, 138a) jeder Doppelpumpe vorgesehen sind.

10. Pumpenanordnung nach Anspruch 8 oder 9, dadurch gekennzeichnet, daß für mindestens zwei Doppelpumpen (101, 101a) ein gemeinsames Umsteuerventil (128) vorgesehen ist.

11. Pumpenanordnung nach Anspruch 9 oder 10, dadurch gekennzeichnet, daß drei oder mehr Doppelpumpen vorgesehen und ihre Endlagenschaltelemente in Reihe geschaltet sind.

## Claims

1. Pump arrangement with a double pump having two alternately conveying single pumps, in which double pump a piston motor, in particular a pneumatic piston motor, provided with a reversing valve drives the single pumps by means of its piston rod travelling forwards and backwards, two end position control elements arranged in a fixed position can be actuated at each end of the motor stroke, the piston rod is connected to actuating elements each of which is assigned to one of the two end position control elements and actuates it in each case at the end of the motor stroke corresponding to the intake stroke of the associated single pump, and the piston motor has two pistons connected to the piston rod, it being possible to adjust the stroke volume of the two pistons, characterised in that the piston rod (19; 119; 219) has two sections which are designed as parts (20, 21; 120, 121; 220), each assigned to one single pump (2, 3; 102; 202), and which are rigidly connected to the particular piston (6, 11; 106, 111) and the actuating elements (39, 40; 139, 140), it being possible to alter the axial distance between the sections (20, 21; 120, 121; 220, 221) by means of an adjusting device (22; 122), and in that the pistons (6, 11; 106, 111) are situated resting against a front side end face (41, 42; 141, 142) of the motor stoke chamber (15, 16; 115, 116) or slightly in front of it when actuating the associated end position control element (37, 38; 137, 138) for each stroke volume set by means of the adjusting device (22; 122).

2. Pump arrangement according to claim 1, characterised in that the adjusting device (22) has a coupling piece which engages the two piston rod sections (20, 21) with opposing threads (23, 24) and is provided with a torque working surface (25).

3. Pump arrangement according to claim 1 or 2, characterised in that the pistons (6, 11; 106, 111) are supported in their end position at the front side end face (41, 42; 141, 142) of the motor stroke chamber (15, 16; 115, 116).

4. Pump arrangement according to one of claims 1 to 3, characterised in that the sides of the two pistons (106, 111) of the axial piston motor (114) facing one another each define a motor stroke chamber (115, 116) and the sides facing away from one another each define a chamber (146, 147) under ambient pressure.

5. Pump arrangement according to one of claims 1 to 3, characterised in that the sides of the two pistons (6, 11) of the axial piston motor (14) facing one another each define a motor stroke chamber (15, 16) and the sides facing away from one another each define a pump chamber (4, 9) of a single pump.

6. Pump arrangement according to one of claims 1 to 4, in which for each single pump the piston rod drives a displacement piston in a cylinder which conveys pressure fluid from its stroke chamber to a working chamber, defined by an axially movable pump element, during each pressure stroke, and a fluid container is provided, which is connected to the stroke chamber by means of a valve at least at the end of the intake stroke, characterised in that the cylinders (154) for both displacement pistons (153) are arranged to be fixed to the housing.

7. Pump arrangement according to claim 6, characterised in that the displacement piston (153) guided and sealed in the cylinder bore can be moved axially along a limited length relative to the piston rod (119), in that the displacement piston is driven during the pressure stroke by resting a front face (160) of the piston rod against the front face (159) of the displacement piston facing away from the stroke chamber (155), and is driven during the intake stroke by means of two opposing driving surfaces at piston rod and displacement piston, and in that the valve is formed between the front faces (159, 160) of piston rod and displacement piston lying next to one another during the pressure stroke, and is connected to the stroke chamber (155) by means of at least one longitudinal channel (157) extending through the displacement piston.

8. Pump arrangement according to one of claims 1 to 7, characterised by at least one second double pump (101a) having two alternately conveying single pumps (102a, 103a), the axial piston motor (114a) of this double pump passing through a stroke determined by fixed end position control elements, and by means of a reversing valve connection (S) which operates the double pumps (101, 101a) in phase or out of phase.

9. Pump arrangement according to claim 8, characterised in that two series connections each from an end position control element (137, 137a, 138, 138a) are provided for each double pump to reverse the double pumps (101, 101a).

10. Pump arrangement according to claim 8 or 9, characterised in that one common reversing valve (128) is provided for at least two double pumps (101, 101a).

11. Pump arrangement according to claim 9 or 10, characterised in that three or more double pumps are provided and their end position control elements are connected in series.

## Revendications

1. Dispositif de pompage présentant une pompe double munie de deux pompes individuelles refoulant en alternance, dispositif dans lequel un moteur à pistons en particulier pneumatique, pourvu d'une valve d'inversion de commande, entraîne les pompes individuelles au moyen de sa tige de pistons accomplissant un va-et-vient; deux éléments de commutation en position extrême, montés de manière fixe, sont respectivement actionnables à la fin de la course du moteur; la tige de pistons est reliée à des éléments d'actionnement qui sont respectivement associés à l'un des deux éléments de commutation en position extrême, et actionnent respectivement ce dernier à la fin de la course du moteur correspondant à la course d'aspiration de la pompe individuelle considérée; et le moteur à pistons présente deux pistons reliés à la tige de pistons, et dont le volume proportionnel à la course est réglable, caractérisé par le fait que la tige (19; 119; 219) de pistons comprend deux tronçons (20, 21; 120, 121; 220) qui sont réalisés en tant que pièces structurelles, sont respectivement associés à une pompe individuelle considérée (2, 3; 102; 202) et sont reliés rigidement aux pistons respectifs (6, 11; 106, 111) et aux éléments d'actionnement (39, 40; 139, 140), l'espacement axial desdits tronçons (20, 21; 120, 121; 220, 221) pouvant être modifié au moyen d'un dispositif de réglage (22; 122); et par le fait que, lors d'un actionnement de l'élément associé (37, 38; 137, 138) de commutation en position extrême, les pistons (6, 11; 106; 111) sont appliqués, pour chaque volume proportionnel à la course et réglé par l'intermédiaire du dispositif de réglage (22; 122), contre une surface extrême frontale (41, 42; 141, 142) de la chambre (15, 16; 115, 116) du moteur balayée par les pistons, ou à une distance sensible précédant ladite surface.

2. Dispositif de pompage selon la revendication 1, caractérisé par le fait que le dispositif de réglage (22) comporte une pièce d'accouplement qui vient en prise, par des filetages (23, 24) à pas inverses, avec les deux tronçons (20, 21) de la tige de pistons, et est dotée d'une surface (25) d'application d'un couple de rotation.

3. Dispositif de pompage selon la revendication 1 ou 2, caractérisé par le fait que les pistons (6, 11; 106, 111) prennent appui, dans leur position extrême, contre la surface extrême frontale (41, 42; 141, 142) de la chambre (15, 16; 115, 116) du moteur balayée par lesdits pistons.

4. Dispositif de pompage selon l'une des revendications 1 à 3, caractérisé par le fait que les deux pistons (106, 111) du moteur (114) à pistons axiaux délimitent, par leurs faces tournées l'une vers l'autre, une chambre de refoulement respective (115, 116) du moteur et, par leurs faces tournées à l'opposé l'une de l'autre, une chambre respective (146, 147) dans laquelle règne la pression environnante.

5. Dispositif de pompage selon l'une des revendications 1 à 3, caractérisé par le fait que les deux pistons (6, 11) du moteur (14) à pistons axiaux délimitent, par leurs faces tournées l'une vers l'autre, une chambre de refoulement respective (15, 16) du moteur et, par leurs faces tournées à l'opposé l'une de l'autre, une chambre respective de pompage (4, 9) d'une pompe individuelle.

6. Dispositif de pompage selon l'une des revendications 1 à 4, dans lequel, pour chaque pompe individuelle, la tige de pistons entraîne dans un cylindre un piston refouleur qui, lors de chaque course de compression, expulse du fluide sous pression hors de sa chambre de refoulement, et l'introduit dans une chambre de travail délimitée par un élément de pompage mobile axialement, et dans lequel il est prévu un réservoir à fluide en communication avec la chambre de refoulement au moyen d'une valve, au moins à la fin de la course d'aspiration, caractérisé par le fait que les cylindres (154) associés aux deux pistons refouleurs (153) sont fermement assujettis au carter.

7. Dispositif de pompage selon la revendication 6, caractérisé par le fait que le piston refouleur (153), guidé de manière étanche dans l'alésage cylindrique, peut accomplir un coulissement axial d'une distance limitée par rapport à la tige (119) de pistons; par le fait que l'entraînement du piston refouleur est assuré, lors de la course de compression, par venue en contact d'une surface frontale (160) de la tige de pistons avec la surface frontale (159) du piston refouleur qui est tournée à l'opposé de la chambre de refoulement (155), ledit entraînement étant assuré, lors de la course d'aspiration, au moyen de deux surfaces d'entraînement dirigées dans des sens opposés sur la tige de pistons et sur le piston refouleur; et par le fait que la valve est formée entre les surfaces frontales (159, 160) de la tige de pistons et du piston refouleur qui sont appliquées l'une contre l'autre lors de la course de compression, et est reliée à la chambre de refoulement (155) par l'intermédiaire d'au moins un canal longitudinal (157) parcourant le piston refouleur.

8. Dispositif de pompage selon l'une des revendications 1 à 7, caractérisé par au moins une seconde pompe double (101a) comprenant deux pompes individuelles (102a, 103a) refoulant en alternance, et dont le moteur (114a) à pistons axiaux accomplit une course déterminée par des éléments de commutation en position extrême, montés de manière fixe; et par un circuit (S) à valve d'inversion de commande, qui entraîne les pompes doubles (101, 101a) de manière synchrone ou asynchrone.

9. Dispositif de pompage selon la revendication 8, caractérisé par le fait que deux circuits en série, comprenant respectivement un élément (137, 137a, 138, 138a) de commutation en position extrême de chaque pompe double, sont prévus pour l'inversion de commandes des pompes doubles (101, 101a).

10. Dispositif de pompage selon la revendication 8 ou 9, caractérisé par le fait qu'une valve commune (128) d'inversion de commande est prévue pour au moins deux pompes doubles (101, 101a).

11. Dispositif de pompage selon la revendication 9 ou 10, caractérisé par le fait que trois pompes doubles ou plus sont prévues, et leurs éléments de commutation en position extrême sont branchés en série.
